# FASCICULE DE BREVET EUROPEEN

(11) **EP 0 189 685 B1**
(45) Date de publication et mention de la délivrance du brevet: **11.01.1989**
(21) Numéro de dépôt: 85400511.3
(22) Date de dépôt: 18.03.1985
(51) Int. Cl.: B41L 5/00

(54) **Boîte enregistreuse portable**
Autographisches Register
Autographic register

(30) Priorité: 28.12.1984 FR 8419983
(43) Date de publication de la demande: 06.08.1986
(73) Titulaire: MOORE BUSINESS FORMS, INC., Grand Island New York 14072-1697 (US)
(72) Inventeur: Pretre, Roger, F-92210 Saint-Cloud (FR)
(74) Mandataire: de Boisse, Louis Arnaud

(56) Documents cités:
- FR-A- 2 094 415
- US-A- 2 187 698

## Description

La présente invention a pour objet d'une manière générale une boîte enregistreuse légère donc portable, réalisée en carton ou matériau similaire de rigidité suffisante tout en ayant une certaine flexibilité, du genre défini dans le préambule de la revendication 1 et décrite par exemple dans le brevet US-A-2187 698.

Cette boîte, de prix de revient très bas peut d'ailleurs être jetée après utilisation de son contenu.

Le but de la présente invention consiste à réaliser cette boîte de manière à ce qu'elle soit formée par un flan de carton ou autre matériau, présentant des découpes et des lignes de pli, de sorte que les diverses faces de la boîte peuvent être assemblées entre elles par pliage et emboîtement.

Ce but est atteint grâce aux caractéristiques définies dans la partie caractérisante de la revendication 1.

Il ressort de la boîte selon l'invention qu'elle est divisée par le repli du carton en deux compartiments superposés dont le compartiment inférieur de volume relativement grand sert à emmagasiner le papier de facturation plié en accordéon, tandis que le compartiment supérieur sert à la présentation du papier pour les inscriptions à faire, le compartiment inférieur étant fermé sur le dessus par la plaque de carton résultant de la pliure du flan initial, qui donne au papier une assise suffisante pour permettre les inscriptions. Le couvercle ajouré maintenu par emboîtement au-dessus de la table d'écriture guide et maintient le papier tout en laissant à découvert les parties utiles de celui-ci.

La description qui va suivre en regard des dessins annexés, donnée à titre d'exemple, permettra de bien comprendre comment l'invention peut être réalisée, les particularités décrites ainsi - que celles ressortant du dessin faisant partie de l'invention.
- la figure 1 représente le flan initial en carton,
- les figures 2, 3 et 4 sont des vues en perspective illustrant des phases successives du pliage du flan pour la réalisation de la boîte,
- la figure 5 montre en perspective une boîte terminée,
- les figures 6 et 7 sont des coupes de la figure 5 suivant VI-VI et VII-VII.

On voit sur la figure 1 la forme d'un flan en carton permettant d'obtenir par pliage et emboîtement, la boîte représentée sur les figures 5 à 7.

Sur cette figure 1 les lignes en trait fin sont des lignes de pliage amorcées à la molette sur le carton. La partie 1 constitue le fond de la boîte. Les parties 2 et 3 forment les côtés longitudinaux à double épaisseur, chaque partie 3 se repliant vers l'intérieur de la boîte contre la partie respective 2 et étant maintenue en place par engagement de languettes en saillie 4 dans des ouvertures oblongues 5. Les parties 6 constituent les côtés transversaux et sont prolongées par des pattes 7 qui sont engagées entre les parties 2 et 3 pliées l'une contre l'autre avant engagement des languettes 4 dans les ouvertures 5. Les parties 8 et 9 avec leurs bordures 10 et 11 sont destinées à se replier l'une sur l'autre, avec emboîtement de 11 dans 10 et à venir former sur la boîte la table d'écriture. La longueur 1 de ces parties, est un peu inférieure à la dimension correspondante de la boîte, de manière à aménager le long du bord ab du côté 6 de la boîte, une fente (fente 12 sur la figure 6) dans laquelle pourra se déplacer le papier lorsqu'il sera tiré.

Enfin une autre partie 13 avec ses bordures d'emboîtement 14 forme la partie supérieure de la boîte. Cette partie 13 est largement évidée en 15 de manière à laisser apparaître la partie utile du papier sur laquelle doivent être faites des inscriptions, le papier reposant alors sur la table assez rigide constituée par la superposition des parties 8 et 9.

On remarquera que la partie 8 et la partie 6 attenante sont munies sur leur ligne de pli d'un trou circulaire 16 tandis que la partie 9 est munie sur son bord libre d'une encoche semi-circulaire 17 venant se superposer au trou 16 pour permettre de saisir et de tirer commodément le papier 18 sur la table d'écriture 8 et 9, à partir du compartiment inférieur de la boîte où le papier est emmagasiné par pliage en accordéon.

On voit que la boîte décrite est légère donc portable et qu'à partir d'un flan convenablement découpé et adapté, ce qui peut se faire sur une machine, la boîte peut être réalisée d'une façon très simple sans moyens particuliers d'assemblage. Elle est donc d'un prix de revient faible et peut être jetée quand la provision de papier est épuisée.

## Revendications

1. Boîte enregistreuse portable obtenue par découpage et pliage d'un flan de carton et comprenant les éléments suivants : un fond (1), deux côtés latéraux (2, 3), deux côtés transversaux (6) et un couvercle (13) évidé permettant de voir un papier situé à l'intérieur de la boîte et d'écrire sur lui, ce papier pouvant être évacué par une fente située à une extrémité du couvercle, ces éléments étant obtenus par pliage du même flan, la boîte étant équipée, en outre, d'une plaque rigide servant de table d'écriture située entre le couvercle évidé et le volume intérieur de la boîte, caractérisée en ce que la plaque rigide est constituée par une partie repliée (8) dudit flan, reliée au reste du flan par une ligne de pliage située à l'opposé de celle qui relie le couvercle au reste du flan, et en ce que la fente d'évacuation du papier est située à l'extrémité libre du couvercle (13).

2. Boîte enregistreuse selon la revendication 1, caractérisée en ce que la partie repliée est repliée sur elle-même, pour être en double épaisseur (8, 9).

3. Boîte enregistreuse selon la revendication 1 ou 2, caractérisée en ce que les parties du flan qui forment les grands côtés de la boîte proprements dits sont à deux épaisseurs pliées l'une contre l'autre de manière à enserrer les pattes des petits côtés.

4. Boîte enregistreuse selon la revendication 3, caractérisée en ce que les parties du grand côté pliées l'une contre l'autre sont maintenues en place par des languettes pénétrant dans des ouvertures du flan.

## Claims

1. Autographic register produced by cutting out and folding a sheet of carboard and comprising the following elements ; a base (1), two lateral sides (2, 3), two transversal sides (6) and a cover (13) which is hollowed out to expose a supply of paper situated inside the box and enable entries to be written thereon, which said paper can be extracted via a slit situated at one end of the cover, these elements being produced by folding the said sheet, the box being also equipped with a rigid sheet serving as a writing surface positioned between the hollowed-out cover and the hollow interior of the box, characterized by the fact that the rigid sheet is formed by a folded portion (8) of the said initial sheet, connected to the remainder of this latter by a folding line situated opposite to the one connecting the cover to the remainder of the initial sheet, and that the slit for the extraction of the paper is situated at the free end of the cover (13).

2. Autographic register in accordance with Claim 1, characterized by the fact that the folded portion is folded over onto itself in order to produce a double thickness (8, 9).

3. Autographic register in accordance with Claim 1 or 2, characterized by the fact that those portions of the initial sheet which form the actual long sides of the box consist of two thicknesses folded one against the other in such a way as to grip the tabs of the small sides.

4. Autographic register in accordance with Claim 3, characterized by the fact that the parts of the long side which are folded against each other are secured in position by tongues penetrating apertures provided in the sheet.

## Patentansprüche

1. Autographisches Register, welches durch Ausschneiden und Falten eines Kartonzuschnitts hergestellt ist und aus den folgenden Elementen besteht, einem Boden (1), zwei Längsseiten (2, 3), zwei Querseiten (6) und einem mit einer Aussparung versehenen Deckel (13), welche Aussparung ein Erkennen und ein Beschriften eines innerhalb des Registers befindlichen Papieres ermöglicht, wobei das Papier einem, an dem einen Endes des Deckels befindlichen Schlitz entnehmbar ist, wobei die genannten Elemente durch Faltung des genannten Zuschnittes herstellbar sind und wobei das Register im übrigen mit einer-steifen, als Schreibunterlage dienenden Platte versehen ist, welche zwischen dem, eine Aussparung aufweisenden Deckel und dem Innenraum des Registers angeordnet ist, dadurch gekennzeichnet, daß die steife Platte durch ein gefaltetes Teil (8) des genannten Zuschnitts gebildet wird, welches Teil mit dem übrigen Zuschnitt über eine solche Faltungslinie in Verbindung steht, die derjenigen, welche den Deckel mit dem übrigen Zuschnitt verbindet, gegenüberliegend angeordnet ist und daß der genannte, der Papierentnahme dienende Schlitz am freien Ende des Deckels angeordnet ist.

2. Register nach Anspruch 1, dadurch gekennzeichnet, daß das gefaltete Teil (8, 9) zur Verdopplung der Wandstärke auf sich selbst gefaltet ist.

3. Register nach Anspruch 1 oder 2, dadurch gekennzeichnet, daß die die jeweils großen Seiten des eigentlichen Registers bildenden Teile des Zuschnitts in der Form zweier Wanddicken gegeneinander gefaltet sind, so daß Klappen der jeweiligen kleinen Seiten zwischen den gefalteten Teilen aufgenommen bzw. eingeschlossen sind.

4. Register nach Anspruch 3, dadurch gekennzeichnet, daß die gegeneinander gefalteten Teile der großen Seiten in ihrer Position durch Zungen gehalten werden, welche Öffnungen des Zuschnitts durchdringen.
